# EUROPÄISCHE PATENTANMELDUNG

(11) **EP 0 915 639 A1**
(43) Veröffentlichungstag der Anmeldung: **12.05.1999**
(21) Anmeldenummer: 99100056.3
(22) Anmeldetag: 05.01.1999
(51) Int. Cl.: H04R 29/00, H04R 25/00

(54) **Verfahren zur binauralen Anpassung von Hörgeräten**

(71) Anmelder: PHONAK AG, 8712 Stäfa (CH)
(72) Erfinder: Greminger, Michael, 8008 Zürich (CH)
(74) Vertreter: Troesch Scheidegger Werner AG

(57) **Zusammenfassung**

Die Erfindung betrifft ein Verfahren zur binauralen Anpassung von Übertragungscharakteristiken von aus einem für das linke und einem für das rechte Ohr bestehenden Hörgeräteteilen (4, 5) mit Hilfe einer Datenverarbeitungsanlage (1), an die ein Zeigegerät (3) und eine Anzeigeeinheit (2) anschliessbar sind, wobei das Zeigegerät (3) zur Änderung von Parametern der Übertragungscharakteristiken eingesetzt wird. Das erfindungsgemässe Verfahren zeichnet sich dadurch aus, dass die Parameter des einen Hörgeräteteils (4; 5) sowohl unabhängig von den Parametern des anderen Hörgeräteteils (5; 4) einstellbar sind als auch dadurch, dass die Parameter beider Hörgeräteteile (4, 5) simultan einstellbar sind.

## Beschreibung

Die vorliegende Erfindung betrifft ein Verfahren nach dem Oberbegriff des Patentanspruchs 1.

Hörgeräte müssen den spezifischen Anforderungen, d.h. dem jeweils vorhandenen Gehörschaden eines Patienten angepasst werden. Dabei ist in der Regel ein Audiogramm des Geschädigten aufzunehmen, aufgrund dessen zunächst ein möglichst optimales Hörgerät, das dem jeweils vorliegenden Gehörschaden am bestem Rechnung trägt, ausgewählt wird. Des weiteren müssen beim einmal ausgewählten Hörgerät die verstellbaren Parameter aufgrund des Audiogrammes möglichst optimal eingestellt werden.

Eine Möglichkeit zur Anpassung von Hörgeräten ist in der deutschen Offenlegungsschrift DE-44 18 203 beschrieben. Diese bekannte Lehre bezieht sich auf das Anpassen der Übertragungscharakteristik eines Hörgerätes mit Hilfe einer Datenverarbeitungsanlage, an welche das anzupassende Hörgerät anschliessbar ist, wobei die veränderbaren Parameter mit Hilfe eines Zeigegerätes über eine Anzeigeeinheit, auf der sowohl die momentanen Werte als auch die daraus resultierende Übertragungscharakteristik dargestellt werden können, verstellbar sind.

Das bekannte Verfahren weist jedoch den Nachteil auf, dass es zur binauralen Anpassung von Hörgeräten unübersichtlich und somit gänzlich ungeeignet ist. Bei der binauralen Anpassung sind nämlich zwei Hörgeräteteile, von denen eines für das linke Ohr und eines für das rechte Ohr vorgesehen ist, genau aufeinander abzustimmen. Dabei müssen Einflüsse von Parameteränderungen bei einem Hörgeräteteil auf das andere Hörgeräteteil berücksichtigt werden.

Der vorliegenden Erfindung liegt daher die Aufgabe zugrunde, ein Verfahren anzugeben, das zur optimalen Anpassung von binauralen Hörgeräten geeignet ist.

Diese Aufgabe wird durch die im kennzeichnenden Teil des Patentanspruchs 1 angegebenen Massnahmen gelöst. Vorteilhafte Ausgestaltungen der Erfindung sind in weiteren Ansprüchen angegeben.

Die Erfindung weist folgende Vorteile auf: Indem die Parameter, welche die Übertragungscharakteristik der Hörgeräteteile bestimmen, sowohl für jede der zwei Seiten unabhängig von der anderen als auch simultan eingestellt werden können, wird eine äusserst genaue und übersichtliche Einstellung ermöglicht. Insbesondere die letztgenannte Einstellungsmöglichkeit erlaubt eine gegenüber den bekannten Methoden schnellere und effizientere Einstellung der Hörgeräteteile.

Die Erfindung wird nachfolgend anhand von Zeichnungen beispielsweise näher erläutert. Dabei zeigen
- Fig. 1: ein Blockschaltbild einer Anordnung, in der das erfindungsgemässe Verfahren abläuft,
- Fig. 2: eine Möglichkeit zur Darstellung und Änderung von die Übertragungscharakteristiken bestimmenden Parametern von Hörgeräten und
- Fig. 3: eine Detailansicht eines in Fig. 2 verwendeten Schiebestellers zur Einstellung von Parametern eines Hörgerätes.

Fig. 1 zeigt eine Datenverarbeitungsanlage 1, an die eine Anzeigeeinheit 2, ein Zeigegerät 3 und ein Hörgerät, bestehend aus den Hörgeräteteilen 4 und 5, anschliessbar sind. Mit der strichlinierten Verbindung zwischen den beiden Hörgeräteteile 4 und 5 wird eine lediglich bei einer Ausführungsform von Hörgeräten vorhandene Verbindung 6 angedeutet. Bei diesen Hörgerättypen allein können sich die beiden Seiten (linker und rechter Hörgerätteil) gegenseitig beeinflussen, wobei das erfindungsgemässe Verfahren unabhängig vom Hörgerättyp erfolgreich eingesetzt werden kann. Bei der binauralen Anpassung der Hörgeräte spielt diese Verbindung 6 somit eine untergeordnete Rolle.

Das Hörgerät 4, 5 ist lediglich für die Anpassung der veränderbaren Parameter mit der Datenverarbeitungsanlage 1 verbunden. Sobald die relevanten Parameter bestimmt sind, was in noch zu erläuternder Weise erfolgt, werden die Parameter zum Hörgerät 4, 5 übertragen. Anschliessend an diese Übertragung kann das Hörgerät 4, 5 von der Datenverarbeitungsanlage 1 entkoppelt und von dieser unabhängig betrieben werden.

Sowohl für die Datenverarbeitungsanlage 1 als auch für das Zeigegerät 3 können handelsübliche Produkte eingesetzt werden. Für die Datenverarbeitungsanlage 1 können dies sogenannte PCs und für die Zeigegeräte 3 kann dies eine Computermaus sein.

Fig. 2 zeigt einen mittels der Anzeigeeinheit 2 (Fig. 1) dargestellten Ausschnitt, in dem einerseits jeweils gültige Übertragungscharakteristiken als Graphiken in Graphikfenstern 7 bis 10 und anderseits Schiebesteller 11 bis 16 (engl. scroll bars) und Einstellknöpfe 17 dargestellt sind, wobei die einzelnen Parameter der Übertragungscharakteristiken über die Schiebesteller 11 bis 16 bzw. Einstellknöpfe 17 geändert werden können. In einer weiteren Ausführungsform der Erfindung ist vorgesehen, in den Graphikfenstern 7 bis 10 den jeweils gültigen Übertragungscharakteristiken auch die gewünschten, für einen Patienten optimalen Übertragungscharakteristiken zu überlagern. Damit kann das Bedienungspersonal leicht eine visuelle Überprüfung der aufgrund von Parameteränderungen erreichten Resultate vornehmen.

Wie eingangs erwähnt wurde, sind bei der binauralen Anpassung von Hörgeräten die Parameter der Übertragungscharakteristiken der rechten und der linken Seite einerseits unabhängig, anderseits aber auch gemeinsam zu verändern.

In Fig. 2 sind zwei Möglichkeiten dargestellt, die ein einfaches und überaus bedienungsfreundliches Anpassen von Parametern erlaubt. So ist in der oberen Hälfte von Fig. 2 die Möglichkeit gegeben, die Verstärkungen für die linke und die rechte Seite des Hörgerätes 4, 5 einzeln über die Schiebesteller 11 und 12 einzustellen. Hierzu wird ein durch das Zeigegerät 3 (Fig. 1) gesteuerter und auf der Anzeigeeinheit 2 erzeugter Cursor auf einen Balken, dessen aktuelle Position in bezug auf die beiden Endanschläge, welche den Maximal- bzw. Minimalwertes des jeweiligen Parameters darstellen, einem aktuellen Wert des jeweiligen Parameters entspricht, geführt. Durch das Betätigen einer Drucktaste auf dem Zeigegerät 3, wenn sich dessen Cursor auf dem besagten Balken befindet, kann der Balken und somit der Wert des betreffenden Parameters - hier die Verstärkung - verändert werden, indem die Lage des Balken durch "Ziehen" des Zeigegerätes 3 verschoben wird.

Eine weitere Möglichkeit, den Wert eines Parameters mit Hilfe des Zeigegerätes 3 über den Schiebesteller 11 zu verändern, besteht darin, dass der Cursor des Zeigegerätes 3 auf eine Schaltfläche 19 bzw. 20, die sich an den jeweiligen Enden des Schiebestellers 11 befinden, geführt wird und dass durch Betätigen der auf dem Zeigegerät 3 vorhandenen Drucktaste der Wert des jeweiligen Parameters schrittweise erhöht bzw. verringert wird.

Eine noch weitere Möglichkeit, den Wert eines Parameters mit Hilfe des Zeigegerätes 3 über den Schiebesteller 11 zu verändern, besteht darin, dass der Cursor des Zeigegerätes 3 auf einen Bereich zwischen dem Balken 18 und der Schaltfläche 19 - für ein schrittweises Erhöhen des jeweiligen Parameterwertes - bzw. der Schaltfläche 20 - für ein schrittweises Reduzieren des Parameterwertes - geführt wird und dass durch Betätigen der auf dem Zeigegerät 3 vorhandenen Drucktaste der Wert des jeweiligen Parameters schrittweise erhöht bzw. verringert wird.

Zur Information und Überprüfung durch den Hörgerät-Akustiker wird der mit dem Schiebesteller 11 eingestellte Wert zahlenmässig unterhalb des Schiebestellers 11 angezeigt. Darüber hinaus werden die Auswirkungen auf die Übertragungscharakteristik von Veränderungen der Verstärkung laufend im Graphikfenster 7 dargestellt.

Entsprechende Einstellungen werden für die Verstärkung des zweiten Hörgeräteteils durch den Schiebesteller 12 in analoger Weise vorgenommen, wobei auch hier die gleichen Überprüfungmöglichkeiten vorgesehen sind.

Es besteht häufig die Notwendigkeit, die entsprechenden Parameter beider Hörgeräteteile 4, 5 simultan anzupassen. Erfindungsgemäss sind die Parameter simultan über eine Einstellmöglichkeit einstellbar. Hierzu ist in der Ausführungsform gemäss dem oberen Teil der Fig. 2 ein Einstellknopf 17 mit zwei Schaltflächen vorgesehen. Durch Betätigen dieser Schaltflächen in vorstehend beschriebener Weise werden die jeweiligen Parameter, hier die Verstärkung "binaural gain", beider Hörgeräteteile 4 und 5 simultan und in gleichen Schritten verändert. Mit Veränderung der Verstärkung "binaural gain" werden sowohl die Balken in den Schiebestellern 11 und 12 als auch die Graphiken 7 und 8, welche die Übertragungscharakteristik repräsentieren, entsprechend verändert.

In einer weiteren Ausführungsform des erfindungsgemässen Verfahrens wird bei Erreichen eines Maximal- bzw. Minimalwertes bei der simultanen Veränderung von Parameterwerten der nicht dem Maximal- bzw. Minimalwert entsprechende Parameterwert auf demjenigen Wert fixiert, bei dem der andere auf dem Maximal- bzw. Minimalwert steht. Damit wird verhindert, dass einer der Hörgeräteteile 4 bzw. 5 übersteuert wird, und zwar auch dann nicht, wenn an und für sich der Maximal- bzw. Minimalwert beim anderen Hörgeräteteil 5 bzw. 4 noch nicht erreicht ist. Mit anderen Worten bleibt bei der simultanen Veränderung von Parameterwerten die Differenz zwischen den korrespondierenden Parameterwerten unverändert.

In der unteren Hälfte von Fig. 2 ist eine weitere Möglichkeit dargestellt, wie die erfindungsgemässe Parameterveränderung bewerkstelligt werden kann. Dabei sind gleich mehrere, auf verschiedene Freguenzbereiche einwirkende Parameterwerte veränderbar. Es betrifft dies die Schiebesteller 13, 14 und 15, die entsprechend auf den unteren, den mittleren und den oberen Frequenzbereich des Hörbereiches Einfluss haben. Des weiteren ist ein Schiebesteller 16 vorgesehen, über den der maximale Ausgangslevel begrenzt werden kann.

Wie aus Fig. 2 erkennbar ist, sind die Balken der Schiebesteller 13 bis 16 zweigeteilt, so dass wiederum eine separate Einstellung der beiden Hörgeräteteile 4 und 5 vorgenommen werden kann, wobei die aktuellen Übertragungscharakteristiken in den Graphikfenstern 9 und 10 dargestellt werden. Erfindungsgemäss sind wiederum Schaltflächen, in dieser Ausführungsform unmittelbar an den Bewegungsbereich der geteilten Balken anschliessend, vorgesehen. Diese Schaltflächen dienen in dieser Ausführungsform jedoch nun nur zur simultanen Veränderung von Parametern. Die jeweilige relative Lage der zu einem der Schiebesteller 13 bis 16 gehörenden Balken zueinander bleibt somit bei Betätigung dieser Schaltflächen unverändert. Insbesondere wird die relative Lage der Balkenteile zueinander unverändert, und zwar auch dann, wenn der Minimal- bzw. Maximalwert erreicht ist. Im übrigen können die Parameterwerte in gleicher Weise wie bereits beschrieben mit Hilfe des Zeigegerätes 3 verändert werden.

In Fig. 3 ist einer der Schiebesteller 13 bis 16 gemäss Fig. 2 vergrössert dargestellt und besteht aus dem zweiteiligen Balken BL, BR und den Schaltflächen G und K zur simultanen Veränderung der Parameter für beide Hörgeräteteile 4 und 5. Des weiteren sind am unteren Ende des Schiebestellers in Zahlenfeldern MW die absoluten Zahlenwerte der momentan eingestellten Parameter angezeigt. Denkbar ist jedoch auch und in manchen Anwendungen auch bevorzugt, anstelle von absoluten Zahlenwerten relative Werte anzugeben, die sich auf eine Referenzgrösse beziehen, wobei sich diese beispielsweise aus der erwähnten gewünschten Übertragungscharakteristik ergeben kann.

## Patentansprüche

1. Verfahren zur binauralen Anpassung von Übertragungscharakteristiken von aus einem für das linke und einem für das rechte Ohr bestehenden Hörgeräteteilen (4, 5) mit Hilfe einer Datenverarbeitungsanlage (1), an die ein Zeigegerät (3) und eine Anzeigeeinheit (2) anschliessbar sind, wobei das Zeigegerät (3) zur Änderung von Parametern der Übertragungscharakteristiken eingesetzt wird, dadurch gekennzeichnet, dass die Parameter des einen Hörgeräteteils (4; 5) sowohl unabhängig von den Parametern des anderen Hörgeräteteils (5; 4) einstellbar sind als auch dass die Parameter beider Hörgeräteteile (4, 5) simultan einstellbar sind.

2. Verfahren nach Anspruch 1, dadurch gekennzeichnet, dass bei simultaner Einstellung von einander entsprechenden Parametern die Differenz der entsprechenden Parameterwerte unverändert bleibt.

3. Verfahren nach Anspruch 1 oder 2, dadurch gekennzeichnet, dass die Parameter über auf der Anzeigeeinheit (2) dargestellte Schiebesteller (11, ..., 16) einstellbar sind, die aus mindestens einem beweglichen Balken (18, BL, BR) zwischen Schaltflächen (19, 20, G, K) bestehen, wobei der momentane Abstand des Balkens (18, BL, BR) von den Schaltflächen (19, 20, G, K) dem Unterschied des momentanen Parameterwertes zum Minimal- bzw. Maximalwert darstellt und wobei ein Parameter eines Hörgeräteteils (4, 5) entweder durch Ziehen des entsprechenden Balkens (18, BL, BR) mittels des Zeigegerätes (3) oder durch Klicken zwischen dem Balken (18, BL, BR) und einer der Schaltfläche (19. 20, G, K) eingestellt wird.

4. Verfahren nach Anspruch 3, dadurch gekennzeichnet, dass der Balken (18) in zwei Teile (BL, BR) aufgeteilt ist, wobei der eine Teil (BL) zur Einstellung eines Parameters des einen Hörgeräteteils (4, 5) und der andere Teil (BR) zur Einstellung des korrespondierenden Parameters des anderen Hörgeräteteils (5, 4) verwendet wird, und dass die simultane Einstellung der Parameter beider Hörgeräteteile (4, 5) über die Schaltflächen (G, K) erfolgt.

5. Verfahren nach Anspruch 3 oder 4, dadurch gekennzeichnet, dass entweder der momentane absolute Wert oder der momentane, in bezug auf einen Referenzwert berechnete relative Wert eines Schiebestellers (11, ..., 16) im Bereich des Schiebestellers (11, ..., 16), vorzugsweise im Bereich einer Schaltfläche (19, 20, G, K) zahlenmässig dargestellt wird.

6. Verfahren nach einem der vorangehenden Ansprüche, dadurch gekennzeichnet, dass die jeweils gültigen Übertragungscharakteristiken der Hörgeräteteile (4, 5) in Graphikfenstern (7, ..., 10) graphisch dargestellt werden.

7. Verfahren nach Anspruch 6, dadurch gekennzeichnet, dass auf der Anzeigeeinheit (2) eine gewünschte Übertragungscharakteristik für eines der oder für beide Hörgeräteteile (4, 5) dargestellt wird, wobei die gewünschte Übertragungscharakteristik vorzugsweise im gleichen Graphikfenster (7, ..., 10) wie die jeweils gültige Übertragungscharakteristik dargestellt wird.

8. Verfahren nach einem der vorangehenden Ansprüche, dadurch gekennzeichnet, dass die eingestellten Parameter von der Datenverarbeitungsanlage (1) auf die Hörgeräteteile (4, 5) übertragen werden.
